# EUROPÄISCHE PATENTSCHRIFT

(11) **EP 3 235 079 B1**
(45) Veröffentlichungstag und Bekanntmachung des Hinweises auf die Patenterteilung: **17.02.2021**
(21) Anmeldenummer: 15804147.5
(22) Anmeldetag: 03.12.2015
(51) Int. Cl.: H01T 13/16, H01T 13/20, H01T 13/39

(54) **ZÜNDKERZEN MIT MITTELELEKTRODE**
SPARK PLUGS WITH CENTRAL ELECTRODE
BOUGIES D'ALLUMAGE À ELECTRODE CENTRALE

(30) Priorität: 16.12.2014 DE 102014226107
(43) Veröffentlichungstag der Anmeldung: 25.10.2017
(73) Patentinhaber: Robert Bosch GmbH, 70442 Stuttgart (DE)
(72) Erfinder: ROECKELEIN, Manfred, 96164 Kemmern (DE); BENZ, Andreas, 96052 Bamberg (DE)
(86) Internationale Anmeldenummer: PCT/EP2015/078538
(87) Internationale Veröffentlichungsnummer: WO 2016/096462

(56) Entgegenhaltungen:
- DE-A1- 19 854 861
- DE-A1-102004 044 152
- DE-A1-102013 207 714
- DE-A1-102014 101 607
- JP-A- 2005 108 821
- JP-A- 2005 327 743
- US-A1- 2009 127 998
- US-A1- 2014 111 079
- US-B1- 6 528 929

## Beschreibung

### Stand der Technik

Die Erfindung geht von einer Zündkerze nach dem Oberbegriff des unabhängigen Anspruchs aus.

Aufgrund der zunehmenden Reduzierung des Bauraums im Motorraum stehen für die einzelnen Komponenten, wie beispielsweise die Zündkerze, im Motorraum weniger Platz zur Verfügung und die Komponenten im Motorraum müssen verkleinert werden. Durch den Trend des sogenannten Downsizings der Komponenten treten neue Herausforderungen bei der Konstruktion der Komponenten und der Zündkerze auf.

Durch das Downsizing der Zündkerze und ihrer Komponenten steigt die thermische, elektrische und mechanische Belastung an der Zündkerze und ihren einzelnen Komponenten. Gleichzeitig soll die Zündkerze eine gleich gute Zünd-Zuverlässigkeit und eine gleich lange Lebensdauer wie bisherige nicht dem Downsizing unterworfene Zündkerzen aufweisen.

Die DE 10 2004 044 152 A1 offenbart eine Zündkerze gemäß dem Oberbegriff des Anspruchs 1.

### Offenbarung der Erfindung

Eine Anpassung des Isolators und der Mittelelektrode an die durch das Downsizing entstehenden neuen Anforderungen ist eine Herausforderung. Der Isolator ist aufgrund seiner keramischen Natur im Vergleich zu den metallischen Komponenten im Bezug auf mechanische und elektrische Belastungen die empfindlichere Komponente in der Zündkerze.

Untersuchungen der Anmelderin haben gezeigt, dass bei Zündkerzen mit ein Gehäuse, einen im Gehäuse angeordneten Isolator, eine im Isolator angeordnete Mittelelektrode und eine am Gehäuse angeordnete Masseelektrode, wobei die Masseelektrode und die Mittelelektrode so zueinander angeordnet sind, dass die Masseelektrode und die Mittelelektrode einen Zündspalt ausbilden, und wobei die Mittelelektrode mit einem Elektrodenkopf auf einen auf einer Innenseite des Isolators ausgebildeten Sitz aufliegt, und wobei die Mittelelektrode einen Elektrodengrundkörper und einen im Elektrodengrundkörper angeordneten Kern aufweist, wobei der Kern aus einem Material besteht, das eine höhere Wärmeleitfähigkeit als das Material des Elektrodengrundkörpers hat, zur Gewährleistung der mechanischen und elektrischen Stabilität des Isolators eine minimale Wandstärke nicht unterschritten werden sollte. Es gilt ein Optimum zwischen der Stabilität und Wärmeableitung des Isolators einerseits und der Wärmeableitung der Zündkerze insgesamt sowie der Lebensdauer der Zündkerze andererseits zu erzielen.

Die Aufgabe der vorliegenden Erfindung ist es, eine Zündkerze bereit zu stellen, die die eingangs genannten Anforderungen erfüllen kann.

Diese Aufgabe wird von der erfindungsgemäßen Zündkerze durch den kennzeichnenden Teil des Anspruchs 1 gelöst.

Dadurch, dass der Elektrodengrundkörper drei Bereiche aufweist, von welchen ein dritter Bereich einen konstanten Durchmesser aufweist, der einem Durchmesser eines zweiten Bereichs beim Übergang zum dritten Bereich entspricht, wird erfindungsgemäß erreicht, dass eine Zündkerze mit dieser Mittelelektrode die oben genannten Anforderungen erfüllt. Der Isolator kann mit einer ausreichende Wandstärke ausbildet werden, wodurch die Zündkerze den thermischen, mechanischen und elektrischen Belastungen beim Betrieb standhält.

Die Mittelelektrode bzw. der Elektrodengrundkörper weisen Bereiche unterschiedlicher Durchmesser auf. Die genannten Grenzen für den Durchmesser des Elektrodengrundkörpers beziehen sich jeweils auf den größten Durchmesser des Elektrodengrundkörpers unter Vernachlässigung des Elektrodenkopfes. Der Elektrodenkopf ist an dem Brennraum-abgewandten Ende der Mittelelektrode ausgebildet. Bei der Zündkerze liegt der Elektrodenkopf auf einen auf der Innenseite des Isolators ausgebildeten Sitz auf. Der Elektrodenkopf erstreckt sich von dem auf der Isolator-Innenseite ausgebildeten Sitz bis zum Brennraum-abgewandten Ende der Mittelelektrode. Wenn die Geometrie des Querschnitts des Elektrodengrundkörpers von der runden Form abweicht, dann bezieht sich der Durchmesser auf den Umkreis der nicht runden Geometrie des Querschnitts des Elektrodengrundkörpers.

Bei einer bevorzugten Weiterbildung ist der Durchmesser des Elektrodengrundkörpers nicht größer als 1,5 mm.

Weitere vorteilhafte Ausgestaltungen sind Gegenstand der Unteransprüche.

Alternativ oder zusätzlich kann auch vorgesehen sein, dass der Durchmesser des Elektrodengrundkörpers nicht kleiner als 1 mm ist, damit die Stabilität der Mittelelektrode selbst nicht gefährdet wird. Vorzugsweise sollte der Elektrodengrundkörper diesen Mindestdurchmesser aufweisen, damit der Querschnitt des Elektrodengrundkörpers groß genug ist für eine ausreichende Wärmeableitung entlang der Mittelelektrode, so dass der Isolator an seinem brennraumseitigen Ende neben der aus dem Brennraum aufgenommene Wärme nicht zusätzlich noch mit der von der Mittelelektrode aufgenommene Wärme belastet wird. Idealerweise wird die vom Brennraum aufgenommene Wärme innerhalb der Mittelelektrode in vom Brennraum weiter entfernte und damit kühlere Bereiche geleitet.

Das Gehäuse und die Mittelelektrode liegen auf unterschiedlichen elektrischen Potentialen. Im Bereich des am Isolator ausgebildeten Sitzes haben die Mittelelektrode und das Gehäuse konstruktionsbedingt ihren geringsten Abstand zueinander. Dadurch ist dieser Bereich des Isolators sehr anfällig für elektrische Durchschläge. Zur Verhinderung dieser elektrischen Durchschläge am Isolator hat es sich als vorteilhaft herausgestellt, dass der Isolator im Bereich des auf seiner Innenseite ausgebildeten Sitzes eine Wandstärke von nicht kleiner als 2 mm aufweist. Zusätzlich oder alternativ kann vorgesehen sein, dass der den Elektrodenkopf umgebenden Bereich des Isolator eine Wandstärke von nicht kleiner als 2 mm aufweist. Dadurch wird erreicht, dass der Isolator eine ausreichend große Wandstärke aufweist, um die im Bereich des am Isolator ausgebildeten Sitzes auftretenden hohen elektrischen Felder und dadurch verursachte elektrische Durchschläge standzuhalten.

Erfindungsgemäß besteht der Kern des Elektrodengrundkörpers aus einem Material, das eine höhere Wärmeleitfähigkeit als das Material des Elektrodengrundkörpers aufweist. Dadurch wird die Wärmeleitung innerhalb des Elektrodengrundkörpers begünstigt. Das Material des Kerns weist vorzugsweise eine Wärmeleitfähigkeit von mindestens 350 W/mK bei Raumtemperatur auf. Zusätzlich oder alternativ kann vorgesehen sein, dass bei Raumtemperatur die Wärmeleitfähigkeit des Materials des Kerns mindestens 300 W/mK größer ist als die Wärmeleitfähigkeit des Materials des Elektrodengrundkörpers.

Der Elektrodengrundkörper weist beispielsweise eine Nickel-haltige Legierung auf. Vorzugsweise enthält die Legierung mindestens 20 Gew.% Chrom, insbesondere mindestens 25 Gew.% Chrom. Bei einer alternativen Nickel-Legierung enthält diese alternativ oder zusätzlich Yttrium. Der Kern besteht beispielsweise aus Kupfer oder Silber oder einer Legierung mit Kupfer und/oder Silber. Untersuchungen der Anmelderin ergaben, dass beispielsweise ein Kupfer-haltiger Kern im Elektrodengrundkörper die Temperatur an dem Brennraum zugewandten Ende des Elektrodengrundkörpers um 50-80K reduziert.

Weiterführende Untersuchungen der Anmelderin ergaben, dass für eine ausreichend gute Wärmeableitung, d.h. eine Wärmereduzierung innerhalb der Mittelelektrode, die Querschnittsfläche des Kerns nicht kleiner als 20% der Querschnittsfläche des Elektrodengrundkörpers bzw. der Mittelelektrode in mindestens einem ersten Bereich beträgt, wobei in dem mindestens einem ersten Bereich der Elektrodengrundkörper und der Kern jeweils einen konstanten Durchmesser aufweisen. Die Querschnittsfläche des Elektrodengrundkörpers setzt sich zusammen aus der Querschnittsfläche des Kerns und der Querschnittsfläche des Mantels.

Vorzugsweise ist der mindestens eine erste Bereich zylinderförmig. Der mindestens eine erste Bereich weist vorzugsweise ein Länge entlang der Längsachse der Mittelelektrode auf, die gleich oder länger als der Durchmesser des Elektrodengrundkörper in diesem ersten Bereich ist, insbesondere ist die Länge des mindestens einen ersten Bereichs mindestens 1,5-fache so lang wie der Durchmesser des Elektrodengrundkörpers.

Zusätzlich oder alternativ kann vorgesehen sein, dass die Querschnittsfläche des Kerns maximal 65% der gesamten Querschnittsfläche des Elektrodengrundkörpers bzw. der Mittelelektrode entspricht. Dadurch wird gewährleistet, dass die Mittelelektrode eine ausreichend große Manteldicke aufweist.

Vorteilhafterweise besteht der Elektrodengrundkörper aus einem verschleißbeständigeren Material als der Kern, so dass bevorzugterweise der Elektrodengrundkörper eine minimale Manteldicke aufweisen muss, damit die Mittelelektrode eine ausreichende lange Lebensdauer, beispielsweise mindestens 50 000 km, aufweist.

Es hat sich als vorteilhaft herausgestellt, wenn der Elektrodengrundkörper eine minimale Manteldicke von nicht kleiner als 0,15 mm aufweist, insbesondere nicht kleiner als 0,25 mm. Zusätzlich oder alternativ kann vorgesehen sein, dass die Manteldicke in dem mindestens einen ersten Bereich mit konstanten Durchmessern von dem Kern und dem Elektrodengrundkörper nicht größer ist als 0,35 mm.

Bei einer bevorzugten Weiterbildung der Erfindung weist die Mittelelektrode an ihrer brennraumseitigen Stirnfläche eine edelmetallhaltige Zündfläche auf, die eine höhere Verschleißbeständigkeit als das Elektrodengrundkörper-Material hat. Der Abstand b von der Zündfläche bis zum Kern hat einen Wert im Bereich von 0,2 mm bis 2 mm.

Bei einer alternativen Weiterbildung der Erfindung weist die Mittelelektrode keine Zündfläche auf. In diesem Fall ist der Abstand b von der brennraumseitigen Stirnfläche des Elektrodengrundkörpers zum brennraumseitigen Ende des Kerns mindestens 0,6 mm lang, um eine ausreichend lange Lebensdauer der Mittelelektrode zu gewährleisten. Der Abstand b hat vorzugsweise einen Wert der nicht kleiner ist als 1 mm, und insbesondere nicht größer ist als 3,5 mm.

Vorteilhaft ist vorgesehen, dass die Querschnittsfläche des Kerns und die Querschnittsfläche des Elektrodengrundkörpers die gleich geometrische Form aufweisen, wobei insbesondere der Kern innerhalb einer Querschnittsebene mittig im Elektrodengrundkörper angeordnet ist. Dadurch wird erreicht, dass der Elektrodengrundkörper innerhalb der Querschnittsebene eine gleichmäßige Mantelstärke aufweist.

Zündkerze mit einem reduzierten Außendurchmesser des Gehäuses sind im Sinne dieser Anmeldung Zündkerzen deren Gewinde einen kleineren Außendurchmesser als 14 mm aufweisen, beispielsweise sogenannte M12- oder M10- Zündkerzen.

### Zeichnung

Figur 1 zeigt zwei Mittelelektroden
Figur 2 zeigt einen Schnitt der Mittelelektrode
Figur 3 zeigt eine Zündkerze mit einer Mittelelektrode Beschreibung des Ausführungsbeispiels

Figur 1 zeigt schematische Darstellungen der Mittelelektrode 10. Die Mittelelektrode 10 weist einen Elektrodengrundkörper 11 und einen Kern 12 auf, der innerhalb des Elektrodengrundkörpers 12 angeordnet ist. Der Kern 11 besteht aus einem Material mit einer höheren Wärmeleitfähigkeit als das Material des Elektrodengrundkörpers 11. Typischerweise hat das Material des Elektrodengrundkörpers 11 eine höhere Verschleißbeständigkeit als das Material des Kerns 12. Der Kern 12 besteht aus Kupfer, Silber oder einer Legierung mit Kupfer und/oder Silber. Als Material für den Elektrodengrundkörper 11 wird vorzugsweise eine Ni-Legierung verwendet, dabei kann Chrom und/oder Yttrium in der Legierung enthalten sein.

Aufgrund des Herstellungsverfahrens, hier ein Fließpress-Verfahren, weist der Kern der hier im Schnitt gezeigten Mittelelektrode 10 mindestens einen ersten Abschnitt 15a auf, in dem der Kern 12 einen relativ konstanten Durchmesser d_{K} hat. Mit dem Begriff "relativ konstant" ist im Sinne dieser Anmeldung gemeint, dass der Durchmesser d_{K} in dem Abschnitt seinen Wert maximal um 5% verändert.

Innerhalb einem zweiten Abschnitt 14a reduziert sich der Durchmesser d_{K} des Kerns 12. Der mindestens eine erste Abschnitt 15a ist an einer dem Brennraum abgewandten Seite der Mittelelektrode 10 angeordnet, wobei ein hier nicht gezeigter Elektrodenkopf 4 im Anschluss an das Brennraum-abgewandte Ende des ersten Abschnitts 15 ausgebildet ist. In Richtung des Brennraums schließt sich der zweite Abschnitt 14a an den mindestens einen ersten Abschnitt 15a an. Grundsätzlich ist es denkbar, dass der Kern 12 mehrere erste Abschnitte 15a mit konstanten Durchmessern d_{K} aufweist, wobei die Durchmesser d_{K} der einzelnen ersten Abschnitte 15a unterschiedlich sind. Dies ist insbesondere der Fall, wenn die Mittelelektrode 10 bzw. der Elektrodengrundkörper 11 selbst mehrere Bereiche mit unterschiedlichen Durchmessern d_{E} aufweist. Im Fall von mehreren ersten Abschnitten 15a des Kerns ist der dem Brennraum am nächsten gelegenen Abschnitt der zweite Abschnitt 14a mit dem sich kontinuierlich verringern Durchmesser d_{K} des Kerns 12.

Die in Figur 1 dargestellte Mittelelektrode 10 ist aus einem Elektrodengrundkörper 11 aufgebaut, der entlang seiner Länge einen konstanten Durchmesser d_{E} aufweist und somit auch die Mittelelektrode 10 einen konstanten Durchmesser d_{E} aufweist. Beim dem Elektrodengrundkörper 11 kann man mindestens drei Bereiche 13, 14, 15 unterscheiden. In einem ersten Bereich 15 weist der Elektrodengrundkörper 11 einen Kern 12 mit konstantem Durchmesser d_{K} auf. In einem zweiten Bereich 14a weist der Elektrodengrundkörper 11 einen Kern 12 mit einem sich kontinuierlich reduzierenden Durchmesser d_{K} auf. In einem dritten Bereich 13 weist der Elektrodengrundkörper 11 keinen Kern auf.

Die Dicke c des Mantels des Elektrodengrundkörpers 11 ergibt sich aus der halben Differenz des Elektrodengrundkörper-Durchmessers d_{E} zu dem Kern-Durchmesser d_{K}. Wenn der Elektrodengrundköper 11 in dem ersten Bereich 15 einen konstanten Durchmesser d_{E1} aufweist, dann ist die Manteldicke c in diesem ersten Bereich 15 konstant. Vorteilhaft ist vorgesehen, dass in diesem ersten Bereich 15 die Manteldicke c des Elektrodengrundkörpers 11 nicht kleiner als 0,15 mm und nicht größer ist als 0,35 mm, beispielsweise ist die Manteldicke c gleich 0,25 mm oder kleiner.

Im zweiten Bereich 14 kann der Elektrodengrundkörper 11 einen konstanten Durchmesser d_{E2} aufweisen, wobei in diesem Fall die Manteldicke c innerhalb des Bereichs 14 in Richtung des Brennraums zunimmt. Die Manteldicke c ist im Bereich 14 mindestens 0,15 mm dick.

Erfindungsgemäß reduziert sich der Durchmesser d_{E2} des Elektrodengrundkörpers 11 im zweiten Bereich 14 ebenfalls. n diesem Fall gilt für die Manteldicke c, dass diese vorzugsweise im Bereich von 0,15 mm bis 0,35 mm liegt. Es kann vorgesehen sein, dass der Durchmesser d_{E2} des Elektrodengrundkörpers 11 sich mit der gleichen Rate wie der Durchmesser d_{K} des Kerns 12 ändert. Dies hat den Vorteil, dass die Manteldicke c in dem zweiten Bereich 14 konstant bleibt.

Im dritten Bereich 13 des Elektrodengrundkörpers 11 gibt es keinen Kern und somit entsprich die Manteldicke c dem halben Durchmesser d_{E3} des Elektrodengrundkörpers 11. Der dritte Bereich 13 weist einen konstanten Durchmesser d_{E3} auf, der dem Durchmesser d_{E2} des zweiten Bereichs 14 beim Übergang zum dritten Bereich 13 entspricht.

Der dritte Bereich 13 des Elektrodengrundkörpers 11 weist eine Länge b auf, die sich von einem brennraumseitigen Ende 17 des Kerns 12 bis zu einer brennraumseitigen Stirnfläche 16 des Elektrodengrundkörpers 11 erstreckt. Die Länge b ist nicht größer als 3,5 mm. Wenn die Mittelelektrode 10 mit einer edelmetallhaltige Zündfläche 19 ausgebildet ist, kann die Länge b kürzer als ohne edelmetallhaltige Zündfläche 19 ausgebildet sein, wie in Figur 1b gezeigt. Wenn auf eine edelmetallhaltige Zündfläche 19 verzichtet wird, wie in Figur 1a gezeigt, dann sollte die Länge b eine Mindestlänge von 0,6 mm aufweisen, damit der Edelmetallgrundkörper 12 genug Material für eine ausreichend lange Lebensdauer der Mittelelektrode 10 aufweist. Bei der Verwendung einer edelmetallhaltige Zündfläche 19 reicht eine Länge b von mindestens 0,2 mm für eine ausreichend lange Lebensdauer der Mittelelektrode 10.

Figur 2 zeigt ein Beispiel für einen Querschnitt der Mittelelektrode 10. Der Durchmesser d_{E} der Mittelelektrode 10 und des Elektrodengrundkörpers 11 ist kleiner als 1,7 mm. Mittig im Querschnitt der Mittelelektrode 10 bzw. des Elektrodengrundkörpers 11 ist der Querschnitt des Kerns 12 angeordnet. Die Dicke c des Mantels des Elektrodengrundkörpers 11 ergibt sich aus der halben Differenz des Elektrodengrundkörper-Durchmessers d_{E} zu dem Kern-Durchmesser d_{K}. Vorteilhafterweise haben die Querschnitte des Elektrodengrundkörpers 11 und des Kerns 12 die gleiche geometrische Form.

Figur 3 zeigt eine schematische Darstellung einer Zündkerze 1 mit einer erfindungsgemäßen Mittelelektrode 10. Die Zündkerze 1 weist ein metallisches Gehäuse 2 mit einem Gewinde für die Montage der Zündkerze 1 in einem Zylinderkopf auf. Des Weiteren weist das Gehäuse eine Sechskant Abschnitt 9 auf, an dem ein Werkzeug für die Montage der Zündkerze 1 in den Zylinderkopf angesetzt wird. Innerhalb des Gehäuses 2 ist ein Isolator 3 angeordnet. Eine Mittelelektrode 10 und ein Anschlussbolzen 7 sind innerhalb des Isolators 3 angeordnet und über ein Widerstandselement 6 elektrisch verbunden.

Auf der Innenseite des Isolators 3 ist ein Sitz (3a) ausgebildet, auf dem die Mittelelektrode (10) mit Ihrem Mittelelektrodenkopf (4) aufliegt. Der Isolator (3) hat im Bereich des Sitzes (3a) eine Wandstärke von nicht kleiner als 2 mm.

Die Mittelelektrode 10 ragt typischerweise am brennraumseitigen Ende der Zündkerze 1 aus dem Isolator 3 raus. Die Mittelelektrode weist eine Grundkörper 10 und eine am brennraumseitigen Ende des Grundkörpers angeordnete Zündfläche 19 auf. Der Grundkörper 10 hat einen Kern 12, der von einem Mantel 11 umgeben ist.

Am brennraumseitigen Ende des Gehäuses 2 ist eine Masseelektrode 5 angeordnet. Die gemeinsam mit der Mittelelektrode 10 einen Zündspalt bildet. Die Masseelektrode 5 kann als Dachelektrode, Seitenelektrode oder Bügelelektrode ausgebildet sein.

## Patentansprüche

1. Zündkerze (1), aufweisend ein Gehäuse (2), einen im Gehäuse (2) angeordneten Isolator (3), eine im Isolator (3) angeordnete Mittelelektrode (10) und eine am Gehäuse (2) angeordnete Masseelektrode (5), wobei die Masseelektrode (5) und die Mittelelektrode (10) so zueinander angeordnet sind, dass die Masseelektrode (5) und die Mittelelektrode (10) einen Zündspalt ausbilden, und wobei die Mittelelektrode (10) mit einem Elektrodenkopf (4) auf einen auf einer Innenseite des Isolators (3) ausgebildeten Sitz (3a) aufliegt, und wobei die Mittelelektrode (10) einen Elektrodengrundkörper (11) und einen im Elektrodengrundkörper (11) angeordneten Kern (12) aufweist, wobei der Kern (12) aus einem Material besteht, das eine höhere Wärmeleitfähigkeit als das Material des Elektrodengrundkörpers (11) hat, wobei der Elektrodengrundkörper (11) einen Durchmesser (d_{E}) von nicht größer als 1,7 mm aufweist, wobei der Elektrodengrundkörper (11) einen ersten Bereich (15), brennraumseitig davon einen zweiten Bereich (14) und wiederum brennraumseitig davon einen dritten Bereich (13), aufweist, wobei in dem ersten Bereich (15) der Elektrodengrundkörper (11) einen konstanten Durchmesser d_{E1} und der Kern (12) einen konstanten Durchmesser (d_{K}) aufweist, wobei in dem zweiten Bereich (14a) der Elektrodengrundkörper (11) einen Kern (12) mit einem sich kontinuierlich reduzierenden Durchmesser (d_{K})aufweist und in dem dritten Bereich (13) der Elektrodengrundkörper (11) keinen Kern aufweist, wobei sich der Durchmesser (d_{E2}) des Elektrodengrundkörpers (11) im zweiten Bereich (14) ebenfalls reduziert, **dadurch gekennzeichnet, dass** der Elektrodengrundkörper (11) in dem dritten Bereich (13) einen konstanten Durchmesser (d_{E3}) aufweist, der dem Durchmesser (d_{E2}) des Elektrodengrundkörpers (11) in dem zweiten Bereich (14) beim Übergang zum dritten Bereich (13) entspricht.

2. Zündkerze (1) nach Anspruch 1, **dadurch gekennzeichnet, dass** der Isolator (3) im Bereich des auf seiner Innenseite ausgebildeten Sitzes (3a) eine Wandstärke von nicht kleiner als 2 mm aufweist.

3. Zündkerze (1) nach einem Anspruch 1 oder 2, **dadurch gekennzeichnet, dass** in dem mindestens einen ersten Bereich (15) die Querschnittsfläche des Kerns (12) mindestens 20% der gesamten Querschnittsfläche der Elektrode (10) entspricht.

4. Zündkerze (1) nach einem der vorherigen Ansprüche, **dadurch gekennzeichnet, dass** in dem mindestens einen ersten Bereich (15) die Querschnittsfläche des Kerns (12) maximal 65% der gesamten Querschnittsfläche der Elektrode (10) entspricht.

5. Zündkerze (1) nach einem der vorherigen Ansprüche, **dadurch gekennzeichnet, dass** der Elektrodengrundkörper (11) eine Manteldicke c von mindestens 0,15 mm, und insbesondere von maximal 0,35 mm aufweist, insbesondere in dem mindestens einen ersten Bereich (15).

6. Zündkerze (1) nach einem der vorherigen Ansprüche, **dadurch gekennzeichnet, dass** an einem brennraumseitigen Ende (16) des Elektrodengrundkörpers (11) der Abstand b zwischen dem Ende (16) des Elektrodengrundkörpers (11) und einem dem Brennraum zugewandten Ende (17) des Kerns (12) nicht größer als 3,5 mm ist, und insbesondere nicht kleiner ist als 0,2 mm.

7. Zündkerze (1) nach einem der Ansprüche 1 bis 6, **dadurch gekennzeichnet, dass** der mindestens eine erste Bereich (15) länger als der Durchmesser des Elektrodengrundkörpers (11) ist.

8. Zündkerze (1) nach einem der vorherigen Ansprüche, **dadurch gekennzeichnet, dass** die Querschnittsfläche des Kerns (12) und die Querschnittsfläche des Elektrodengrundkörpers (11) die gleiche Form aufweisen.

9. Zündkerze (1) nach einem der vorherigen Ansprüche, **dadurch gekennzeichnet, dass** der Elektrodengrundkörper (11) eine Nickel-haltige Legierung aufweist, insbesondere dass die Legierung mindestens 20 Gew.% Chrom aufweist.

## Claims

1. Spark plug (1), having a housing (2), an insulator (3) which is arranged in the housing (2), a centre electrode (10) which is arranged in the insulator (3), and an earth electrode (5) which is arranged on the housing (2), wherein the earth electrode (5) and the centre electrode (10) are arranged in relation to one another such that the earth electrode (5) and the centre electrode (10) form a spark gap, and wherein the centre electrode (10), by way of an electrode head (4), rests on a seat (3a) which is formed on an inner side of the insulator (3), and wherein the centre electrode (10) has an electrode main body (11) and a core (12) which is arranged in the electrode main body (11), wherein the core (12) consists of a material which has a higher thermal conductivity than the material of the electrode main body (11), wherein the electrode main body (11) has a diameter (d_{E}) of not greater than 1.7 mm, wherein the electrode main body (11) has a first region (15), a second region (14) on the combustion chamber side thereof and a third region (13) once again on the combustion chamber side thereof, wherein the electrode main body (11) has a constant diameter (d_{E1}) and the core (12) has a constant diameter (d_{K}) in the first region (15), wherein the electrode main body (11) has a core (12) with a continuously reducing diameter (d_{K}) in the second region (14a), and the electrode main body (11) does not have a core in the third region (13), wherein the diameter (d_{E2}) of the electrode main body (11) is likewise reduced in the second region (14), **characterized in that** the electrode main body (11) has a constant diameter (d_{E3}) in the third region (13), which constant diameter corresponds to the diameter (d_{E2}) of the electrode main body (11) in the second region (14) at the transition to the third region (13).

2. Spark plug (1) according to Claim 1, **characterized in that** the insulator (3) has a wall thickness of not less than 2 mm in the region of the seat (3a) which is formed on its inner side.

3. Spark plug (1) according to either of Claims 1 and 2, **characterized in that** the cross-sectional area of the core (12) corresponds to at least 20% of the total cross-sectional area of the electrode (10) in the at least one first region (15).

4. Spark plug (1) according to one of the preceding claims, **characterized in that** the cross-sectional area of the core (12) corresponds to at most 65% of the total cross-sectional area of the electrode (10) in the at least one first region (15).

5. Spark plug (1) according to one of the preceding claims, **characterized in that** the electrode main body (11) has a casing thickness c of at least 0.15 mm, and in particular of at most 0.35 mm, in particular in the at least one first region (15).

6. Spark plug (1) according to one of the preceding claims, **characterized in that** the distance b between the end (16) of the electrode main body (11) and an end (17) of the core (12) that faces the combustion chamber is not greater than 3.5 mm, and in particular not less than 0.2 mm, at a combustion chamber-side end (16) of the electrode main body (11).

7. Spark plug (1) according to one of Claims 1 to 6, **characterized in that** the at least one first region (15) is longer than the diameter of the electrode main body (11) .

8. Spark plug (1) according to one of the preceding claims, **characterized in that** the cross-sectional area of the core (12) and the cross-sectional area of the electrode main body (11) have the same shape.

9. Spark plug (1) according to one of the preceding claims, **characterized in that** the electrode main body (11) contains a nickel-containing alloy, in particular in that the alloy contains at least 20% by weight of chromium.

## Revendications

1. Bougie d'allumage (1), présentant un culot (2), un isolateur (3) disposé dans le culot (2), une électrode centrale (10) disposée dans l'isolateur (3), et une électrode de masse (5) disposée sur le culot (2), l'électrode de masse (5) et l'électrode centrale (10) étant disposées l'une par rapport à l'autre de telle sorte que l'électrode de masse (5) et l'électrode centrale (10) constituent une fente d'allumage, et dans laquelle l'électrode centrale (10) repose avec une tête d'électrode (4) sur un siège (3a) réalisé sur une face intérieure de l'isolateur (3), et l'électrode centrale (10) présentant un corps de base d'électrode (11) et un noyau (12) disposé dans le corps de base d'électrode (11), dans laquelle le noyau (12) est composé d'un matériau qui présente une conductivité thermique supérieure au matériau du corps de base d'électrode (11), le corps de base d'électrode (11) ayant un diamètre (d_{E}) non supérieur à 1,7 mm, dans laquelle le corps de base d'électrode (11) présente une première partie (15), une deuxième partie (14) côté chambre de combustion de celui-ci, et une troisième partie (13) encore une fois côté chambre de combustion de celui-ci, dans laquelle le corps de base d'électrode (11) présente dans la première partie (15) un diamètre constant (d_{E1}) et le noyau (12) présente un diamètre constant (d_{K}), le corps de base d'électrode (11) présentant dans la deuxième partie (14a) un noyau (12) d'un diamètre (d_{K}) diminuant en continu, et le corps de base d'électrode (11) ne présentant aucun noyau dans la troisième partie (13), le diamètre (d_{E2}) du corps de base d'électrode (11) diminuant également dans la deuxième partie (14), **caractérisée en ce que** le corps de base d'électrode (11) présente dans la troisième partie (13) un diamètre constant (d_{E3}) qui correspond au diamètre (d_{E2}) du corps de base d'électrode (11) dans la deuxième partie (14) à la transition vers la troisième partie (13).

2. Bougie d'allumage (1) selon la revendication 1, **caractérisée en ce que** l'isolateur (3) présente une épaisseur de paroi d'au moins 2 mm dans la partie du siège (3a) réalisé sur la face intérieure de celui-ci.

3. Bougie d'allumage (1) selon l'une des revendications 1 ou 2, **caractérisée en ce que** la superficie de la section du noyau (12) dans ladite au moins une première partie (15) correspond à au moins 20 % de la superficie de la section totale de l'électrode (10).

4. Bougie d'allumage (1) selon l'une quelconque des revendications précédentes, **caractérisée en ce que** la superficie de la section du noyau (12) dans ladite au moins une première partie (15) correspond au maximum à 65 % de la superficie de la section totale de l'électrode (10).

5. Bougie d'allumage (1) selon l'une quelconque des revendications précédentes, **caractérisée en ce que** le corps de base d'électrode (11) présente une épaisseur de gaine c d'au moins 0,15 mm, et en particulier d'un maximum de 0,35 mm, en particulier dans ladite au moins une première partie (15).

6. Bougie d'allumage (1) selon l'une quelconque des revendications précédentes, **caractérisée en ce qu'**à une extrémité (16) côté chambre de combustion du corps de base d'électrode (11), la distance b entre l'extrémité (16) du corps de base d'électrode (11) et une extrémité (17) tournée vers la chambre de combustion du noyau (12) n'est pas supérieure à 3,5 mm, et en particulier n'est pas inférieure à 0,2 mm.

7. Bougie d'allumage (1) selon l'une quelconque des revendications 1 à 6, **caractérisée en ce que** ladite au moins une première partie (15) est plus longue que le diamètre du corps de base d'électrode (11).

8. Bougie d'allumage (1) selon l'une quelconque des revendications précédentes, **caractérisée en ce que** la superficie de la section du noyau (12) et la superficie de la section du corps de base d'électrode (11) présentent la même forme.

9. Bougie d'allumage (1) selon l'une quelconque des revendications précédentes, **caractérisée en ce que** le corps de base d'électrode (11) présente un alliage contenant du nickel, en particulier **en ce que** l'alliage présente au moins 20 % en poids de chrome.
